# EUROPÄISCHE PATENTANMELDUNG

(11) **EP 4 782 756 A1**
(43) Veröffentlichungstag der Anmeldung: **29.07.2026**
(21) Anmeldenummer: 25154411.0
(22) Anmeldetag: 28.01.2025
(51) Int. Cl.: F24F 5/00, F24F 13/06, F24F 13/072, F24F 13/32

(54) **LUFTAUSLASSKASTEN UND BEFESTIGUNGSSYSTEM FÜR EIN DECKENELEMENT EINER KÜHL- UND/ODER HEIZDECKE SOWIE DECKENELEMENT EINER KÜHL- UND/ODER HEIZDECKE**

(71) Anmelder: Qlimate GmbH, 77933 Lahr (DE)
(72) Erfinder: Meier, Max, 77971 Kippenheim (DE)
(74) Vertreter: Cohausz & Florack

(57) **Zusammenfassung**

Dargestellt und beschrieben ist ein Deckenelement (2) einer Kühl- und/oder Heizdecke umfassend wenigstens einen Luftauslasskasten (1), vorzugsweise nach einem der Ansprüche 1 bis 4, umfassend einen Grundkörper (3), wenigstens ein Zulufteinlass (4) zum Zuführen von Luft in den Luftauslasskasten (1), vorzugsweise in den Grundkörper (3), und eine Vielzahl von Luftauslässen (5) zum Abführen von Luft aus dem Luftauslasskasten (1), vorzugsweise aus dem Grundkörper (3), eine Deckenplatte (17) mit einer Deckenplatten-Oberseite (20), ein Rohrsystem (21) zum Transportieren eines Kühl- und/oder Heizfluids, wobei das Rohrsystem (21) an der Deckenplatte (17), vorzugsweise Deckenplatten-Oberseite (20), angeordnet ist. Um eine verbesserte Temperierung der Raumluft vereinfachen, wird vorgeschlagen, dass der Luftauslasskasten (1) von der Deckenplatten-Oberseite (21) beabstandet ist.

## Beschreibung

Die vorliegende Erfindung betrifft ein Luftauslasskasten für ein Deckenelement einer Kühl- und/oder Heizdecke umfassend: einen Grundkörper, wenigstens ein Zulufteinlass zum Zuführen von Luft in den Luftauslasskasten, vorzugsweise in den Grundkörper, und eine Vielzahl von Luftauslässen zum Abführen von Luft aus dem Luftauslasskasten, vorzugsweise aus dem Grundkörper.

Die vorliegende Erfindung betrifft weiter ein Befestigungssystem für ein Deckenelement einer Kühl- und/oder Heizdecke zur Befestigung an einer Raumdecke umfassend: wenigstens eine Trägerschiene, wenigstens ein Befestigungselement zum Befestigen, vorzugsweise zum Aufhängen, der Trägerschiene an einer Raumdecke, und wenigstens ein Stützelement zum Stützen eines Luftauslasskastens für ein Deckenelement einer Kühl- und/oder Heizdecke, vorzugsweise nach einem der Ansprüche 1 bis 4, wobei das Befestigungselement und das Stützelement an der Trägerschiene angeordnet sind, das Stützelement sich schräg zur Oberseite der Trägerschiene aufwärts erstreckt und/oder das Stützelement sich schräg zur Längsrichtung der Trägerschiene erstreckt.

Die vorliegende Erfindung betrifft weiter ein Deckenelement einer Kühl- und/oder Heizdecke umfassend: wenigstens einen Luftauslasskasten, vorzugsweise nach einem der Ansprüche 1 bis 4, umfassend einen Grundkörper, wenigstens ein Zulufteinlass zum Zuführen von Luft in den Luftauslasskasten, vorzugsweise in den Grundkörper, und eine Vielzahl von Luftauslässen zum Abführen von Luft aus dem Luftauslasskasten, vorzugsweise aus dem Grundkörper, eine Deckenplatte mit einer Deckenplatten-Oberseite, ein Rohrsystem zum Transportieren eines Kühl- und/oder Heizfluids, wobei das Rohrsystem an der Deckenplatte, vorzugsweise Deckenplatten-Oberseite, angeordnet ist.

Deckenelemente für Kühl- und/oder Heizdecken sind aus dem Stand der Technik bekannt, beispielsweise der WO 2023/ 041 380 A1, und weisen typischerweise eine flächige Platte auf, auf welcher Rohre angeordnet sind, die ein wärmetragendes Fluid enthalten. Häufig werden derartige Deckenelemente als Deckensegel verwendet, d.h. diese werden derart unterhalb der Raumdecke montiert, dass ein Zwischenraum zwischen der Raumdecke und dem Deckenelement entsteht. Die in diesem Zwischenraum befindliche Luft kann dann Wärmeenergie mit dem in den Rohren befindlichen wärmetragenden Fluid austauschen. Das Fluid kann dabei kühler als die Raumluft sein, d.h. es weist eine relativ dazu niedrigere Wärmeenergie auf, sodass Wärme aus dem Raum an das Fluid abgegeben wird, um den Raum zu kühlen. Alternativ kann das wärmetragende Fluid relativ zum Raum eine höhere Wärmeenergie aufweisen, sodass Wärme vom Fluid an die Luft im Zwischenraum abgegeben und der Raum entsprechend erwärmt wird.

Bisher war es üblich den Luftauslasskasten des Deckenelements unmittelbar auf der Deckenplatten-Oberseite der Deckenplatte des Deckenelements zu befestigen. Dies ist jedoch mit mehreren Nachteilen verbunden. Zum einen können die Deckenplatte und der Luftauslasskasten nicht einfach separate voneinander montiert oder demontiert werden. Dies kann beispielsweise die Komplexität bei der Wartung des Deckenelements erhöhen. Zum anderen ist es bei einer direkten Befestigung des Luftauslasskastens an der Deckenplatten-Oberseite nicht oder nur in einem beschränkten Maß möglich Raumluft zwischen der Deckenplatte, insbesondere der Deckenplatten-Oberseite, und dem Luftauslasskasten hindurchzuführen. Dies steht einer bestmöglichen Temperierung der Raumluft entgegen. Zudem kann es bei bestimmten Befestigungs-Designs des Luftauslasskastens an der Deckenplatten-Oberseite dazukommen, dass das Rohrsystem nicht unterhalb oder durch den Luftauslasskasten hindurch angeordnet werden kann, was wiederum die effektive Länge des Rohrsystems und somit die Effektivität der Temperierung der Raumlauft vermindert. Gleichzeitig ist jedoch auch zu beachten, dass der Luftauslasskasten nicht zu hoch werden sollte, damit verschiedenste Bauraumanforderungen erfüllt werden können, ohne dabei jedoch die Strömung der Luft aus dem Luftauslasskasten und somit die Temperierung der Raumluft zu verschlechtern.

Vor diesem Hintergrund liegt der vorliegenden Erfindung die Aufgabe zu Grunde einen Luftauslasskasten und ein Befestigungssystem für ein Deckenelement einer Kühl- und/oder Heizdecke sowie ein Deckenelement einer Kühl- und/oder Heizdecke bereitzustellen, welche die Durchmischung der vom Luftauslasskasten abgeführten Luft mit der Raumluft verbessern und, vorzugsweise, die konvektive Wärmeabgabe des Deckenelements erhöhen.

Die zuvor genannte Aufgabe wird bei dem Luftauslasskasten für ein Deckenelement einer Kühl- und/oder Heizdecke dadurch gelöst, dass die Vielzahl von Luftauslässen in wenigstens einer ersten Reihe, einer zweiten Reihe und/oder dritten Reihe angeordnet sind und die Luftauslässe der ersten Reihe versetzt zu den Luftauslässen der zweiten Reihe und/oder dritten Reihe angeordnet sind.

Die zuvor genannte Aufgabe wird weiterhin gelöst durch das anspruchsgemäße Befestigungssystem für ein Deckenelement einer Kühl- und/oder Heizdecke zur Befestigung an einer Raumdecke.

Die zuvor genannte Aufgabe wird weiterhin bei dem Deckenelement einer Kühl- und/oder Heizdecke dadurch gelöst, dass der Luftauslasskasten von der Deckenplatten-Oberseite beabstandet ist.

Im Folgenden werden verschiedene Ausführungsformen des Luftauslasskastens, des Befestigungssystems und des Deckenelements beschrieben, wobei die einzelnen Ausführungsformen jeweils unabhängig voneinander für den Luftauslasskasten, das Befestigungssystem und das Deckenelement gelten. Darüber hinaus können die einzelnen Ausführungsformen beliebig miteinander kombiniert werden.

Der Luftauslasskasten für ein Deckenelement einer Kühl- und/oder Heizdecke umfasst: einen Grundkörper, wenigstens ein Zulufteinlass zum Zuführen von Luft in den Luftauslasskasten, vorzugsweise in den Grundkörper, und eine Vielzahl von Luftauslässen zum Abführen von Luft aus dem Luftauslasskasten, vorzugsweise aus dem Grundkörper. Der Grundkörper kann beispielsweise wenigstens abschnittsweise aus Metall und/oder Kunststoff hergestellt sein. Der Zulufteinlass kann zur Verbindung mit einem Zuluftschlauch zum Zuführen von Luft zu dem Luftauslasskasten, vorzugsweise dem Grundkörper, ausgestaltet sein.

Bei dem Luftauslasskasten ist zudem vorgesehen, dass die Vielzahl von Luftauslässen in wenigstens einer ersten Reihe, einer zweiten Reihe und/oder dritten Reihe angeordnet sind und die Luftauslässe der ersten Reihe versetzt zu den Luftauslässen der zweiten Reihe und/oder dritten Reihe angeordnet sind. Hierdurch wird der Abstand zwischen den einzelnen Luftauslässen vergrößert. Somit ergibt sich wiederum ein möglichst großer Einzugsbereich der aus den Luftauslässen jeweils abgeführten Luftstrahlen, wodurch mehr Raumluft in die abgeführten Luftstrahlen eingemischt werden kann. Dieser Effekt, wonach die aus den Luftauslässen abgeführte Luft die Raumluft mitreißt und sich damit vermischt, wird auch als Luftinduktion bezeichnet. Der Luftauslasskasten weist also ein hohes Induktionsverhältnis auf. Dies führt zu einem schnellen Abbau der Temperaturdifferenz zwischen den vom Luftauslasskasten abgeführten Luft in Form der Luftstrahlen und der Raumluft und somit vorzugsweise zu einer eine höhere treibende Temperaturdifferenz (auch mittlere Temperaturdifferenz genannt) zwischen der, insbesondere vermischten, Luft und dem Deckenelement. Selbst wenn die Höhe des Luftauslasskastens niedriger ausfallen muss, wenn der Luftauslasskasten von der Deckenplatten-Oberseite beabstandet ist, kann durch die versetzte Anordnung noch ein ausreichender Abstand zwischen den einzelnen Luftauslässen erzielt werden, selbst wenn die jeweiligen Reihen von Luftauslässen enger zueinander angeordnet sind. Vorzugsweise sind beim versetzt zueinander Anordnen die Luftauslässe der ersten Reihe jeweils seitlich und/oder mit einem Abstand, vorzugsweise in einer Richtung schräg, insbesondere orthogonal, zur Erstreckungsrichtung der ersten Reihe von Luftauslässen, zu jeweils dem nächstliegenden Luftauslass der Luftauslässe der zweiten Reihe und/oder dritten Reihe von Luftauslässen angeordnet. Die erste Reihe, die zweite Reihe und/oder die dritte Reihe von Luftauslässen kann vorzugsweise jeweils wenigstens zwei, vorzugsweise wenigstens drei, insbesondere wenigstens vier, Luftauslässe der Vielzahl von Luftauslässen umfassen. Die Luftauslässe der ersten Reihe, der zweiten Reihe und/oder der dritten Reihe von Luftauslässen kann vorzugsweise jeweils auf einer Geraden angeordnet sein. Die erste Reihe von Luftauslässen kann näher an der Grundkörper-Unterseite angeordnet sein als die zweite Reihe und/oder die dritte Reihe von Luftauslässen.

Bei einer Ausführungsform des Luftauslasskasten ist vorgesehen, dass der Grundkörper eine Grundkörper-Vorderseite, eine, vorzugsweise der Grundkörper-Vorderseite gegenüberliegende, Grundkörper-Rückseite, eine Grundkörper-Oberseite, eine, vorzugsweise der Grundkörper-Oberseite gegenüberliegende, Grundkörper-Unterseite und/oder ein oder mehrere Grundkörper-Seitenflächen umfasst.

Zudem kann vorzugsweise vorgesehen sein, dass die Grundkörper-Vorderseite wenigstens abschnittsweise parallel zur Grundkörper-Rückseite verläuft, die Grundkörper-Oberseite wenigstens abschnittsweise parallel zur Grundkörper-Unterseite verläuft, die Grundkörper-Oberseite wenigstens abschnittsweise schräg zur Grundkörper-Unterseite verläuft und/oder die ein oder mehreren Grundkörper-Seitenflächen angrenzend an die Grundkörper-Vorderseite, die Grundkörper-Rückseite, die Grundkörper-Oberseite und/oder die Grundkörper-Unterseite angeordnet sind. Durch die parallele Anordnung kann ein relativ großes Volumen an Luft in dem Grundkörper des Luftauslasskastens aufgenommen werden. Durch die schräge Anordnung kann wiederum eine gezielte Luftführung, insbesondere Luftumlenkung, in dem Grundkörper des Luftauslasskastens erzielt werden. Zudem reduziert die schräge Anordnung die Sichtbarkeit des Luftauslasskastens im montierten Zustand vom Boden ausgehend gesehen. Die Grundkörper-Oberseite kann wenigstens abschnittsweise schräg in einem Winkel von weniger als 90°, vorzugsweise weniger als 80°, insbesondere weniger als 70°, und/oder in einem Winkel größer 0°, vorzugsweiser größer 10°, insbesondere größer 20°, zu der Grundkörper-Unterseite verlaufen.

Bei einer Ausführungsform des Luftauslasskasten ist vorgesehen, dass wenigstens ein Teil, vorzugsweise alle Luftauslässe, der Vielzahl von Luftauslässen an der Grundkörper-Vorderseite und/oder der Grundkörper-Rückseite angeordnet sind. Hierdurch wird es vereinfacht die Luft gezielt über die Deckenplatte, insbesondere die Deckenplatten-Oberseite, zu leiten. Dies vereinfacht wiederum eine verbesserte Temperierung, da sich der sogenannte Coandä-Effekt einfacher zu Nutze gemacht werden kann, beim den sich die aus den Luftauslässen abgeführte und vorzugsweise mit der Raumluft vermischte Luft an der Deckenplattenoberseite und/oder an dem Rohrsystem auf der Deckenplatte anschmiegt und dort über eine möglichst lange Strecke Wärmeenergie austauschen kann.

Alternativ oder zusätzlich ist vorgesehen, dass wenigstens ein Teil, vorzugsweise höchstens 40 %, weiter vorzugsweise höchstens 30 %, insbesondere höchstens 20 %, der Vielzahl von Luftauslässen an der Grundkörper-Oberseite, der Grundkörper-Unterseite und/oder den ein oder mehreren Grundkörper-Seitenflächen, angeordnet sind. Hierdurch kann auch in weitere Richtungen unmittelbar Luft von dem Luftauslasskasten abgeführt werden. Der Großteil der Luft soll jedoch an der Grundkörper-Vorderseite und/oder Grundkörper-Rückseite abgeführt werden, um die Luft entlang der Deckenplatte führen zu können.

Alternativ oder zusätzlich ist vorgesehen, dass wenigstens ein Teil, vorzugsweise alle Luftauslässe, der Vielzahl von Luftauslässen an derselben Seite des Grundkörpers und/oder an unterschiedlichen, vorzugsweise gegenüberliegenden, Seiten des Grundkörpers angeordnet sind. Durch die Anordnung der Luftauslässe an einer Seite, kann die Strecke, die die vom Luftauslasskasten abgeführte und vorzugsweise mit der Raumluft vermischte Luft entlang der Deckenplatte und/oder des Rohrsystems an der Deckenplatte bewegt und dabei temperiert wird, möglichst lange ausgestaltet werden und somit die Temperierung verbessert werden. Die Anordnung der Luftauslässe an unterschiedlichen, vorzugsweise gegenüberliegenden, Seiten kann der Luftauslasskasten mittig an der Deckenplatte angeordnet werden und zudem auch mehr Luft aus dem Luftauslasskasten abgeführt werden.

Alternativ oder zusätzlich ist vorgesehen, dass der Zulufteinlass an der Grundkörper-Vorderseite, der Grundkörper-Rückseite, der Grundkörper-Oberseite, der Grundkörper-Unterseite und/oder den ein oder mehreren Grundkörper-Seitenflächen angeordnet ist. Der Zulufteinlass kann hierdurch an der oder den für den jeweiligen Einsatz geeignetsten Stellen angeordnet werden.

Alternativ oder zusätzlich ist vorgesehen, dass wenigstens eine akustische Dämmeinheit zur Schalldämpfung, vorzugsweise Schallabsorption, wenigstens abschnittsweise an dem Grundkörper, vorzugsweise innerhalb des Grundkörpers und/oder wenigstens an einer, vorzugsweise allen, wenigstens einen Luftauslass der Vielzahl von Luftauslässen aufweisenden Seiten des Grundkörpers angeordnet ist. Hierdurch kann insbesondere beim Abführen von Luft aus dem Luftauslasskasten entstehender Schall gedämpft werden. Die Luftauslässe der Vielzahl von Luftauslässen sind vorzugsweise jeweils wenigstens abschnittsweise, insbesondere vollständig, unbedeckt von der akustischen Dämmeinheit.

Bei einer Ausführungsform des Luftauslasskasten ist vorgesehen, dass wenigstens ein Teil, vorzugsweise alle Luftauslässe, der Vielzahl von Luftauslässen wenigstens abschnittsweise gegenüber dem Grundkörper vorsteht. Hierdurch wird eine Düsenform gebildet, welche ein gezieltes Abführen von Luft aus dem Luftauslasskasten sowie eine Beschleunigung der Luft und somit ausreichend hohe Austrittsgeschwindigkeit vereinfacht.

Alternativ oder zusätzlich ist vorgesehen, dass der Innendurchmesser wenigstens eines Teils, vorzugsweise aller Luftauslässe, der Vielzahl von Luftauslässen jeweils als Ovalloch, Langloch, Rechteck und/oder Vieleck ausgestaltet ist. Diese Geometrien bieten sich besonders für die Luftauslässe an.

Alternativ oder zusätzlich ist vorgesehen, dass der Innendurchmesser wenigstens eines Teils, vorzugsweise aller Luftauslässe, der Vielzahl von Luftauslässen sich jeweils in Richtung wegweisend von dem Grundkörper, vorzugsweise stetig, verjüngt. Hierdurch kann eine ausreichend hohe Austrittsgeschwindigkeit der aus dem Luftauslasskasten abgeführte Luft eingestellt werden, sodass die Luft auch über eine sich lang erstreckende Deckenplatte bewegt und dabei Wärmeenergie entlang der Deckenplatte, insbesondere mit dem Rohrsystem, austauschen kann.

Alternativ oder zusätzlich ist vorgesehen, dass wenigstens ein Teil, vorzugsweise alle Luftauslässe, der Vielzahl von Luftauslässen mittels Umformens, vorzugsweise mittels Prägens, hergestellt sind. Durch Umformen, insbesondere Prägen, kann der Innendurchmesser der Luftauslässe wesentlich kleiner gestaltet werden als beispielsweise bei einer Lochung bei gleichem oder sogar niedrigerem Druckverlust und Strömungsgeräuschen. Bei einer Lochung kommt es nämlich aufgrund der scharfen Kanten im Vergleich zur Prägung beim gleichen Innendurchmesser zu höheren Druckverlusten und Strömungsgeräuschen an den Luftauslässen. Durch ein Prägen lassen sich somit noch einfacher die gewünschten Austrittsgeschwindigkeit der aus dem Luftauslasskasten abgeführten Luft bei verringerten Druckverlusten und verringerten Strömungsgeräuschen erzielen.

Das Befestigungssystem für ein Deckenelement einer Kühl- und/oder Heizdecke zur Befestigung an einer Raumdecke umfasst: wenigstens eine Trägerschiene, wenigstens ein Befestigungselement zum Befestigen, vorzugsweise zum Aufhängen, der Trägerschiene an einer Raumdecke, und wenigstens ein Stützelement zum Stützen eines Luftauslasskastens für ein Deckenelement einer Kühl- und/oder Heizdecke, vorzugsweise nach einem der Ansprüche 1 bis 4. Die Trägerschiene, das Befestigungselement und/oder das Stützelement können wenigstens abschnittsweise aus Metall und/oder Kunststoff hergestellt sein. Zusätzlich kann das Befestigungssystem wenigstens einen Schnellabhänger und/oder wenigstens einen Gewindestab, vorzugsweise jeweils zum Stützen eines Luftauslasskastens für ein Deckenelement einer Kühl- und/oder Heizdecke, umfassen. Vorzugsweise umfasst das Befestigungssystem wenigstens zwei Befestigungselemente und/oder wenigstens zwei Stützelemente. Hierdurch wird eine stabilere Befestigung der Trägerschiene im Falle der Befestigungselemente und eine stabilere Befestigung eines Luftauslasskastens an dem Befestigungssystems im Falle der Stützelemente vereinfacht.

Bei dem Befestigungssystem ist zudem vorgesehen, dass das Befestigungselement und das Stützelement an der Trägerschiene angeordnet sind, das Stützelement sich schräg zur Oberseite der Trägerschiene aufwärts erstreckt und/oder das Stützelement sich schräg zur Längsrichtung der Trägerschiene erstreckt. Hierdurch wird es vereinfacht ein Luftauslasskasten von der Deckenplatten-Oberseite zu beabstanden und vorzugsweise derart anzuordnen, dass die Luftauslässe in Richtung der Längsrichtung der Deckenplatte ausgerichtet sind. Dies vereinfacht es wiederum Luft zwischen dem Luftauslasskasten und der Deckenplattenoberseite entlangzuführen und hierdurch eine höheres Induktionsverhältnis zu erzielen.

Bei einer Ausführungsform des Befestigungssystems ist vorgesehen, dass die Trägerschiene wenigstens abschnittsweise einen, vorzugsweise U-förmigen und/oder wenigstens eine offene Seite aufweisenden, Kanal umfasst. Der Kanal vereinfacht eine sichere Anbringung und Befestigung des Stützelements und des Befestigungselements. Der Kanal erstreckt sich vorzugsweise entlang der Längsrichtung der Trägerschiene.

In diesem Zusammenhang kann vorgesehen sein, dass der Kanal an wenigstens einer Seite, vorzugsweise zwei, insbesondere gegenüberliegenden, Seiten jeweils, wenigstens eine Hinterschneidung aufweist. Eine Hinterschneidung vereinfacht noch weiter die sichere Anbringung und Befestigung des Stützelements und des Befestigungselements, vorzugsweise mittels einer formschlüssigen Verbindung, an der Trägerschiene.

Alternativ oder zusätzlich kann vorgesehen sein, dass das Befestigungselement und/oder das Stützelement zur Verbindung mit der Trägerschiene wenigstens abschnittsweise in dem Kanal und vorzugsweise an der Hinterschneidung, insbesondere der jeweiligen Hinterschneidung je Seite, angeordnet ist. Die entsprechende Anordnung vereinfacht noch weiter die sichere Anbringung und Befestigung des Stützelements und des Befestigungselements, vorzugsweise mittels einer formschlüssigen Verbindung, an der Trägerschiene.

Alternativ oder zusätzlich kann vorgesehen sein, dass das Befestigungselement und/oder das Stützelement jeweils wenigstens abschnittsweise den Kanal, vorzugsweise die offene Seite des Kanals, überspannt. Somit wir ein ausreichend breiter Standfuß beim Befestigungselement und/oder Stützelement bereitgestellt und somit ebenfalls eine sichere Anbringung und Befestigung des Stützelements und des Befestigungselements an der Trägerschiene weiter vereinfacht.

Alternativ oder zusätzlich kann vorgesehen sein, dass das Befestigungselement und/oder das Stützelement jeweils wenigstens abschnittsweise, vorzugsweise vollständig, die Trägerschiene und/oder den Kanal, vorzugsweise die offene Seite des Kanals, umgibt. Dies vereinfacht ebenfalls eine sichere Anbringung und Befestigung des Stützelements und des Befestigungselements an der Trägerschiene.

Bei einer Ausführungsform des Befestigungssystems ist vorgesehen, dass die Trägerschiene an wenigstens an einem Ende, vorzugsweise an wenigstens zwei, insbesondere gegenüberliegenden, Enden jeweils, wenigstens einen Verbindungsabschnitt zum Verbinden mit einer Deckenplatte umfasst. Hierdurch kann eine Deckenplatte auf konstruktiv einfache Weise mit dem Befestigungssystem verbunden werden.

In diesem Zusammenhang kann vorzugsweise vorgesehen sein, dass der Verbindungsabschnitt, vorzugsweise die Verbindungsabschnitte jeweils, eine Ausnehmung zum Aufnehmen eines Abschnitts der Deckenplatte aufweist. Hierdurch kann eine sichere Verbindung zwischen der Trägerschiene und der Deckenplatte bereitgestellt werden. Die jeweilige Ausnehmung kann zur Bereitstellung einer formschlüssigen Verbindung mit der Deckenplatte ausgestaltet sein. Die jeweilige Ausnehmung kann alternativ oder zusätzlich einseitig offen ausgestaltet sein und/oder muldenförmig ausgestaltet sein.

Alternativ oder zusätzlich kann vorgesehen sein, dass der Verbindungsabschnitt, vorzugsweise die Verbindungsabschnitte jeweils, einen Vorsprung, vorzugsweise angrenzend an die Ausnehmung und/oder das jeweilige Ende der Trägerschiene, zum Verhindern des Herausfallens des Abschnitts der Deckenplatte aus dem jeweiligen Verbindungsabschnitt, vorzugsweise aus der jeweiligen Ausnehmung, aufweist. Hierdurch kann die Deckenplatte mittels Formschluss vorm Herausfallen und somit insbesondere Herunterfallen gesichert werden und somit die Sicherheit unter anderem bei der Montage und Demontage der Deckenplatte verbessert werden.

Bei einer Ausführungsform des Befestigungssystems ist vorgesehen, dass das Befestigungssystem, vorzugsweise das Stützelement, zur lösbaren Verbindung mit dem Luftauslasskasten, vorzugsweise nach einem der Ansprüche 1 bis 4, eingerichtet ist. Hierdurch wird es vereinfacht den Luftauslasskasten und die Deckenplatte separat voneinander zu montieren und demontieren.

Alternativ oder zusätzlich ist vorgesehen, dass das Befestigungssystem, vorzugsweise die Trägerschiene, insbesondere der Verbindungsabschnitt, weiter insbesondere die Verbindungsabschnitte jeweils, zur lösbaren Verbindung mit der Deckenplatte eingerichtet ist. Hierdurch wird es vereinfacht den Luftauslasskasten und die Deckenplatte separat voneinander zu montieren und zu demontieren.

Alternativ oder zusätzlich ist vorgesehen, dass das Befestigungssystem dazu eingerichtet ist den Luftauslasskastens und die Deckenplatte unabhängig voneinander mit dem Befestigungssystem lösbar zu verbinden und/oder von dem Befestigungssystem zu lösen. Dies vereinfacht die separate Montage und Demontage und reduziert die Komplexität unter anderem beim Warten eines Deckenelements umfassend dieses Befestigungssystems.

Alternativ oder zusätzlich ist vorgesehen, dass das Befestigungssystem wenigstens ein, vorzugsweise von der Trägerschiene, dem Befestigungselement und/oder dem Stützelement beabstandetes, Aufhängungselement zum Befestigen, vorzugsweise zum Aufhängen, des Luftauslasskastens an der Raumdecke aufweist. Das Aufhängelement kann als Schnellabhänger und/oder Gewindestab ausgestaltet sein.

Das Deckenelement einer Kühl- und/oder Heizdecke umfasst: wenigstens einen Luftauslasskasten, vorzugsweise nach einem der Ansprüche 1 bis 4, umfassend einen Grundkörper, wenigstens ein Zulufteinlass zum Zuführen von Luft in den Luftauslasskasten, vorzugsweise in den Grundkörper, und eine Vielzahl von Luftauslässen zum Abführen von Luft aus dem Luftauslasskasten, vorzugsweise aus dem Grundkörper, eine Deckenplatte mit einer Deckenplatten-Oberseite, ein Rohrsystem zum Transportieren eines Kühl- und/oder Heizfluids, wobei das Rohrsystem an der Deckenplatte, vorzugsweise Deckenplatten-Oberseite, angeordnet ist. Vorzugsweise ist die Deckenplatten-Oberseite im Gebrauchszustand des Deckenelements dafür vorgesehen zur Raumdecke zugewandt zu sein und/oder zu dem Raumboden abgewandt zu sein.

Die beim zuvor beschriebenen Luftauslasskasten beschriebenen Merkmale sind ebenfalls auf den Luftauslasskasten des nun beschriebenen Deckenelements übertragbar, unabhängig davon, ob bei dem nun beschriebenen Luftauslasskastens die Vielzahl von Luftauslässen in wenigstens einer ersten Reihe, einer zweiten Reihe und/oder dritten Reihe angeordnet sind und die Luftauslässe der ersten Reihe versetzt zu den Luftauslässen der zweiten Reihe und/oder dritten Reihe angeordnet sind. Es kann daher vorgesehen sein, dass der Grundkörper eine Grundkörper-Vorderseite, eine, vorzugsweise der Grundkörper-Vorderseite gegenüberliegende, Grundkörper-Rückseite, eine Grundkörper-Oberseite, eine, vorzugsweise der Grundkörper-Oberseite gegenüberliegende, Grundkörper-Unterseite und/oder ein oder mehrere Grundkörper-Seitenflächen umfasst. Zudem kann vorzugsweise vorgesehen sein, dass die Grundkörper-Vorderseite wenigstens abschnittsweise parallel zur Grundkörper-Rückseite verläuft, die Grundkörper-Oberseite wenigstens abschnittsweise parallel zur Grundkörper-Unterseite verläuft, die Grundkörper-Oberseite wenigstens abschnittsweise schräg zur Grundkörper-Unterseite verläuft und/oder die ein oder mehreren Grundkörper-Seitenflächen angrenzend an die Grundkörper-Vorderseite, die Grundkörper-Rückseite, die Grundkörper-Oberseite und/oder die Grundkörper-Unterseite angrenzen.

Bei dem Deckenelement ist zudem vorgesehen, dass der Luftauslasskasten von der Deckenplatten-Oberseite beabstandet ist. Dies vereinfacht es Luft zwischen dem Luftauslasskasten und der Deckenplattenoberseite entlangzuführen und das Induktionsverhältnis zu verbessern. Zudem kann hierdurch das Rohrsystem unterhalb des Luftauslasskastens angeordnet werden und somit die Länge des Rohrsystems maximiert werden. Hierdurch kann die Fläche der Deckenplatten-Oberseite vollständig zur Temperierung genutzt werden. Der Luftauslasskasten, vorzugsweise der Grundkörper, insbesondere die Grundkörper-Unterseite, ist dabei vorzugsweise mit wenigstens 25 % der Außenfläche, weiter vorzugsweise wenigstens 50 % der Außenfläche, insbesondere vollständig, von der Deckenplatten-Oberseite beabstandet.

Der Luftauslasskasten ist vorzugsweise derart von der Deckenplatten-Oberseite und/oder dem Rohrsystem beabstandet, dass Luft zwischen der Grundköper-Unterseite und der Deckenplatten-Oberseite, entlang der Grundkörper-Unterseite, zwischen der Grundkörper-Vorderseite und Grundkörper-Rückseite, entlang der Grundkörper-Unterseite, und/oder zwischen wenigstens zwei Grundkörper-Seitenflächen strömen kann. Hierdurch wird es vereinfacht aus verschiedensten Richtungen Luft zwischen der Deckenplatte und dem Luftauslasskasten entlangzuführen.

Bei einer Ausführungsform des Deckenelements ist vorgesehen, dass die Deckenplatte ein oder mehrere, vorzugsweise gegenüberliegend angeordnete, Deckenplatten-Seitenelemente aufweist und vorzugsweise die ein oder mehreren Deckenplatten-Seitenelemente an der Deckenplatten-Oberseite angeordnet sind und/oder sich von der Deckenplatten-Oberseite wegerstrecken. Zwischen den Deckenplatten-Seitenelementen und der Deckenplatten-Oberseite wird somit ein Aufnahmeraum geschaffen, in dem die Luft beim Überströmen der Deckenplatte geführt wird und zudem verschiedene andere Bauteile des Deckenelements, beispielsweise das Rohrsystem, angeordnet sein können. Es kann vorgesehen sein, dass wenigstens zwei Deckenplatten-Seitenelemente der ein oder mehreren Deckenplatten-Seitenelemente gegenüber voneinander angeordnet sind. Es kann zudem vorgesehen sein, dass sich die ein oder mehreren Deckenplatten-Seitenelemente sich wenigstens abschnittsweise in Richtung des Luftauslasskastens und/oder in Längsrichtung der Deckenplatte erstrecken. Hierdurch kann im Bereich oberhalb der Deckenplatte-Oberseite und unterhalb des Luftauslasskastens und/oder um den Luftauslasskasten herum der Aufnahmeraum gebildet werden.

Alternativ oder zusätzlich ist vorgesehen, dass die Deckenplatte ein oder mehrere, vorzugsweise gegenüberliegend angeordnete, Deckenplatten-Stirnflächenelemente aufweist und vorzugsweise die ein oder mehreren Deckenplatten-Stirnflächenelemente an der Deckenplatten-Oberseite angeordnet sind und/oder sich von der Deckenplatten-Oberseite wegerstrecken. Zwischen den Deckenplatten-Stirnflächenelemente, gegebenenfalls auch den Deckenplatten-Seitenelementen, und der Deckenplatten-Oberseite wird somit ein Aufnahmeraum geschaffen, in dem die Luft beim Überströmen der Deckenplatte geführt wird und zudem verschiedene andere Bauteile des Deckenelements, beispielsweise das Rohrsystem, angeordnet sein können. Es kann vorgesehen sein, dass wenigstens zwei Deckenplatten-Stirnflächenelemente der ein oder mehreren Deckenplatten-Stirnflächenelemente gegenüber voneinander angeordnet sind und/oder dass jeweils ein Deckenplatten-Stirnflächenelement an wenigstens ein Deckenplatten-Seitenelement, vorzugsweise zwei Deckenplatten-Seitenelemente, der ein oder mehreren Deckenplatten-Seitenelemente angrenzend angeordnet ist. Es kann zudem vorgesehen sein, dass sich die ein oder mehreren Deckenplatten-Stirnflächenelemente sich wenigstens abschnittsweise in Richtung des Luftauslasskastens und/oder in Längsrichtung der Deckenplatte erstrecken. Hierdurch kann im Bereich oberhalb der Deckenplatte-Oberseite und unterhalb des Luftauslasskastens und/oder um den Luftauslasskasten herum der Aufnahmeraum gebildet werden.

Alternativ oder zusätzlich kann vorgesehen sein, dass der Luftauslasskasten, vorzugsweise der Grundkörper, mit wenigstens einem, vorzugsweise zwei, der ein oder mehreren Deckenplatten-Seitenelemente und/oder wenigstens einem, vorzugsweise zwei, der ein oder mehreren Deckenplatten-Stirnflächenelemente verbunden ist. Hierdurch kann ebenfalls der Luftauslasskasten von der Deckenplatten-Oberseite beabstandet angeordnet werden, auch wenn eine separate Montage von Luftauslasskasten und Deckenplatte dann gegebenenfalls nur schwer oder gar nicht möglich ist.

Alternativ oder zusätzlich kann zudem vorgesehen sein, dass der Luftauslasskasten, vorzugsweise der Grundkörper, von den ein oder mehreren Deckenplatten-Seitenelementen und/oder den ein oder mehreren Deckenplatten-Stirnflächenelementen wenigstens abschnittsweise, vorzugsweise vollständig, beabstandet ist. Hierdurch wird es vereinfacht zwischen dem Luftauslasskasten und den Deckenplatten-Seitenelementen, den Deckenplatten-Stirnflächenelementen und/oder der Deckenplatten-Oberseite Luft hindurchzuführen.

Bei einer Ausführungsform des Deckenelements ist vorgesehen, dass der Luftauslasskasten von den ein oder mehreren Deckenplatten-Seitenelementen beabstandet ist, dass der Luftauslasskasten von den ein oder mehreren Deckenplatten-Stirnflächenelementen beabstandet ist, und/oder dass der Luftauslasskasten von dem Rohrsystem wenigstens abschnittsweise, vorzugsweise vollständig, beabstandet ist und/oder das Rohrsystem wenigstens abschnittsweise kontaktiert. Durch die entsprechende Beabstandung wird es vereinfacht aus verschiedensten Richtungen Luft zwischen der Deckenplatte und dem Luftauslasskasten entlangzuführen. Indem zumindest das Rohrsystem den Luftauslasskasten berührt, kann auch der Luftauslasskasten unmittelbar temperiert werden, wodurch die Fläche zum Austausch der Wärmeenergie um wenigstens einen Teil des Luftauslasskastens vergrößert wird und bereits eine Temperierung der Luft im Luftauslasskasten erfolgen kann. Zudem kann diese Ausgestaltung bei der Abstützung des Luftauslasskastens unterstützten.

Bei einer Ausführungsform des Deckenelements ist vorgesehen, dass die Vielzahl von Luftauslässen jeweils wenigstens abschnittsweise, vorzugsweise vollständig, oberhalb der ein oder mehreren Deckenplatten-Seitenelemente, vorzugsweise dem jeweiligen freien Ende der ein oder mehreren Deckenplatten-Seitenelemente, angeordnet sind. Durch diese Anordnung der Luftauslässe wird es vereinfacht, dass Raumluft, insbesondere sich außerhalb und unterhalb des Deckenelements befindende Raumluft, von der aus den Luftauslässen abgeführten Luft über die Deckenplatten-Seitenelemente hinweg angezogen werden und dann mittels des Rohrsystems temperiert wird. Die Vielzahl von Luftauslässen kann dabei entlang wenigstens eines Abschnitts, vorzugsweise entlang aller Abschnitte, der ein oder mehreren Deckenplatten-Seitenelemente oberhalb der ein oder mehreren Deckenplatten-Seitenelemente, vorzugsweise dem jeweiligen freien Ende der ein oder mehreren Deckenplatten-Seitenelemente, angeordnet sein. Vorzugsweise ist vorgesehen, dass wenigstens die erste Reihe, insbesondere alle Reihen, von Luftauslässen der Vielzahl von Luftauslässen jeweils wenigstens abschnittsweise, vorzugsweise vollständig, oberhalb der ein oder mehreren Deckenplatten-Seitenelementen, vorzugsweise dem jeweiligen freien Ende der ein oder mehreren Deckenplatten-Seitenelemente, angeordnet sind.

Alternativ oder zusätzlich ist vorgesehen, dass die Vielzahl von Luftauslässen jeweils wenigstens abschnittsweise, vorzugsweise vollständig, oberhalb der ein oder mehreren Deckenplatten-Stirnflächenelemente, vorzugsweise dem jeweiligen freien Ende der ein oder mehreren Deckenplatten-Stirnflächenelementen, angeordnet sind. Durch diese Anordnung der Luftauslässe wird es vereinfacht, dass Raumluft, insbesondere sich außerhalb und unterhalb des Deckenelements befindende Raumluft, von der aus den Luftauslässen abgeführten Luft über die Deckenplatten-Stirnflächenelementen hinweg angezogen werden und dann mittels des Rohrsystems temperiert wird. Die Vielzahl von Luftauslässen kann dabei entlang wenigstens eines Abschnitts, vorzugsweise entlang aller Abschnitte, der ein oder mehreren Deckenplatten-Stirnflächenelemente oberhalb der ein oder mehreren Deckenplatten-Stirnflächenelemente, vorzugsweise dem jeweiligen freien Ende der ein oder mehreren Stirnflächenelemente, angeordnet sein. Vorzugsweise ist vorgesehen, dass wenigstens die erste Reihe, insbesondere alle Reihen, von Luftauslässen der Vielzahl von Luftauslässen jeweils wenigstens abschnittsweise, vorzugsweise vollständig, oberhalb der ein oder mehreren Deckenplatten-Stirnflächenelementen, vorzugsweise dem jeweiligen freien Ende der ein oder mehreren Deckenplatten-Stirnflächenelemente, angeordnet sind.

Alternativ oder zusätzlich ist vorgesehen, dass der Mittelpunkt der Luftauslässe der ersten Reihe von Luftauslässen, jeweils wenigstens 35 mm, vorzugsweise wenigstens 45 mm, weiter vorzugsweise wenigstens 55 mm, insbesondere wenigstens 65 mm, von der Deckenplatten-Oberseite beabstandet ist. Insbesondere für eine Anordnung mit diesem Abstand hat sich ergeben, dass die Raumluft, insbesondere die sich außerhalb und unterhalb des Deckenelements befindende Raumluft, von der aus den Luftauslässen abgeführten Luft über die Deckenplatten-Seitenelemente und/oder Deckenplatten-Stirnflächenelementen hinweg angezogen wird und dann mittels des Rohrsystems temperiert wird.

Der Mittelpunkt der Luftauslässe ist vorzugsweise der jeweilige Mittelpunkt des Innendurchmessers des jeweiligen Luftauslass.

Die Begriffe "oberhalb" und "unterhalb" sind in der vorliegenden Offenbarung in Bezug auf den Gebrauchszustand des jeweiligen Elements zu verstehen auf welches Element sich der Begriffe "oberhalb" und/oder "unterhalb" jeweils bezieht. "Oberhalb" kann dabei vorzugsweise wenigstens abschnittsweise in Richtung entgegen der Schwerkraftrichtung und "unterhalb" vorzugsweise wenigstens abschnittsweise in Richtung der Schwerkraftrichtung verstanden werden.

Bei einer Ausführungsform des Deckenelements ist vorgesehen, dass das Verhältnis des Abstands der Luftauslässe, vorzugsweise der Luftauslässe der zweiten Reihe, der dritten Reihe und/oder der obersten Reihe, der Vielzahl von Luftauslässen zu der Deckenplatten-Oberseite relativ zum Innendurchmesser der Luftauslässe, vorzugsweise der Luftauslässe der zweiten Reihe, der dritten Reihe und/oder der obersten Reihe, der Vielzahl von Luftauslässen höchstens 20, vorzugsweise höchstens 17,5, insbesondere höchstens 15, beträgt. Um den Coandä-Effekt, beim den sich die aus den Luftauslässen abgeführte und mit der Raumluft vermischte Luft an dem Rohrsystem auf der Deckenplatte anschmiegt, bestmöglich zu nutzten ist es von Vorteil, wenn der Abstand zwischen den jeweiligen Luftauslässen und der Deckenplatten-Oberseite nicht zu groß wird. Andernfalls besteht das Risiko, dass die Luft sich zu einem geringeren Anteil oder gar nicht an die Deckenplatte anschmiegt. Der Abstand der Luftauslässe, vorzugsweise der Luftauslässe der zweiten Reihe, der dritten Reihe und/oder der obersten Reihe, der Vielzahl von Luftauslässen zu der Deckenplatten-Oberseite wird vorzugsweise ausgehend vom Mittelpunkt der jeweiligen Luftauslässe bestimmt. Die oberste Reihe von Luftauslässen ist vorzugsweise die Reihe von Luftauslässen die am nächsten zu der Grundkörper-Oberseite und/oder am weitesten entfernt von der Grundkörper-Unterseite angeordnet ist.

Alternativ oder zusätzlich ist vorgesehen, dass der Abstand der Luftauslässe, vorzugsweise der Luftauslässe der ersten Reihe, der Vielzahl von Luftauslässen zu der Deckenplatten-Oberseite wenigstens 25 %, vorzugsweise wenigstens 35 %, insbesondere wenigstens 45 % und/oder höchstens 65 %, vorzugsweise höchstens 60 %, insbesondere höchstens 55 %, des Abstands der Deckenplatten-Oberseite zur Grundkörper-Oberseite beträgt. Durch die Anordnung der Luftauslässe in dieser Höhe kann sowohl der Coandä-Effekt effektiv genutzt werden und gleichzeitig Luft von außerhalb des Deckenelements effektiv über die Deckenplatten-Seitenelemente und/oder Deckenplatten-Stirnflächenelementen hinweg angezogen werden, um dann mittels des Rohrsystems temperiert zu werden. Der Abstand der Deckenplatten-Oberseite zur Grundkörper-Oberseite kann vorzugsweise der maximale oder minimale entsprechende Abstand sein.

Bei einer Ausführungsform des Deckenelements ist vorgesehen, dass wenigstens ein Teil der Rohre des Rohrsystems sich überwiegend in Längsrichtung der Deckenplatte und/oder in Austrittsrichtung der Vielzahl von Luftauslässen erstreckt oder wenigstens ein Teil der Rohre des Rohrsystems sich überwiegend schräg, insbesondere im Wesentlichen orthogonal, zur Längsrichtung der Deckenplatte und/oder zur Austrittsrichtung der Vielzahl von Luftauslässen erstreckt. Durch eine Erstreckung der Rohre in Längsrichtung der Deckenplatte und/oder Austrittsrichtung der Vielzahl von Luftauslässen können ungewollte Verwirbelungen durch das Rohrsystem geringgehalten werden, sodass sich die aus dem Luftauslasskasten abgeführte Luft einfach entlang der Längsrichtung der Deckenplatte und/oder in Austrittsrichtung der Vielzahl von Luftauslässen ausbreiten kann. Durch eine Anordnung schräg dazu kann die Statik des Deckenelements, insbesondere der Deckenplatte, verbessert werden, da die schräg angeordneten Rohre die Deckenplatte versteifen und ein Durchhängen der Deckenplatte somit reduzieren . Es kann zudem vorgesehen sein, dass vorzugsweise alle Rohre des Rohrsystems sich überwiegend in Längsrichtung der Deckenplatte und/oder in Austrittsrichtung der Vielzahl von Luftauslässen erstrecken oder vorzugsweise alle Rohre des Rohrsystems sich überwiegend schräg, insbesondere im Wesentlichen orthogonal, zur Längsrichtung der Deckenplatte und/oder zur Austrittsrichtung der Vielzahl von Luftauslässen erstrecken. Hierdurch werden die zuvor beschriebenen Effekte noch weiter verstärkt.

Alternativ oder zusätzlich ist vorgesehen, dass die Deckenplatte, vorzugsweise die Deckenplatten-Oberseite, wenigstens abschnittsweise, vorzugsweise vollständig, luftundurchlässig und/oder luftdurchlässig für das Durchleiten von Luft durch die Deckenplatte ist. Durch eine luftundurchlässige Deckenplatte kann die Dauer erhöht werden, in der die aus dem Luftauslasskasten abgeführte Luft entlang des Rohrsystems sich bewegt und somit temperiert wird, da die Luft nicht unmittelbar nach unten entweichen kann. Unter luftundurchlässig wird vorliegend vorzugsweise verstanden, dass höchstens 15 %, vorzugsweise höchstens 10 %, insbesondere höchstens 5 %, der aus dem Luftauslasskasten, insbesondere den Luftauslässen, abgeführten Luft durch die Deckenplatte, vorzugsweise die Deckenplatten-Oberseite, hindurchströmen kann.

Bei einer Ausführungsform des Deckenelements ist vorgesehen, dass das Deckenelement ein oder mehrere akustische Dämmelemente zur Schalldämpfung, vorzugsweise Schallabsorption, aufweist. Hierdurch kann das Deckenelement einen höheren Schallabsorptionsgrad, insbesondere des Raumschalls, aufweisen. Zudem können die Dämmelemente ebenfalls zur Strömungsführung beitragen und aus dem Luftauslasskastens abgeführten Luft entlang der Deckenplatte leiten. Die ein oder mehreren akustischen Dämmelement können zudem mit einer ihrer, vorzugsweise breiteren, Längsseiten in einem Winkel zur Deckenplatten-Oberseite von wenigstens 0°, vorzugsweise wenigstens 15°, insbesondere wenigstens 30°, und/oder höchstens 120°, vorzugsweise höchstens 105°, insbesondere höchstens 90°, angeordnet sein. Durch eine orthogonale Aufstellung kann beispielsweise eine vorteilhafte Strömungsführung entlang der Deckenplatte bereitgestellt werden. Die ein oder mehreren akustischen Dämmelemente können sich zudem mit Ihrer, vorzugsweise breiteren, Längsseite wenigstens abschnittsweise in Längsrichtung der Deckenplatte erstrecken.

Zudem kann vorzugsweise vorgesehen sein, dass die ein oder mehreren akustischen Dämmelemente wenigstens abschnittsweise oberhalb der Deckenplatten-Oberseite und/oder oberhalb des Rohrsystems angeordnet sind. Hierdurch wird eine bestmögliche Schalldämpfung vereinfacht, da die vom Luftauslasskasten abgeführte Luft sowie die Raumluft, insbesondere unter Nutzung des Coandä-Effekts, sich von oben nach unten Richtung Deckenplatten-Oberseite und/oder Rohrsystems bewegt. Alternativ oder zusätzlich können die ein oder mehreren akustischen Dämmelemente wenigstens abschnittsweise auch oberhalb der ein oder mehreren Deckenplatten-Seitenelemente und/oder der ein oder mehreren Deckenplatten-Stirnflächenelemente angeordnet sein.

Alternativ oder zusätzlich kann vorgesehen sein, dass zwischen den ein oder mehreren akustischen Dämmelementen und/oder innerhalb der ein oder mehreren akustischen Dämmelemente Durchgangsöffnungen zum Strömen von Luft zu und/oder weg von der Deckenplatten-Oberseite und/oder dem Rohrsystem vorgesehen sind. Hierdurch wird es vereinfacht die vom Luftauslasskasten abgeführte Luft sowie die Raumluft möglichst nahe Richtung des Rohrsystems für eine Temperierung zu bringen. Alternativ oder zusätzlich kann am Ende der Deckenplatte und/oder nach dem Temperieren die Luft wieder nach oben bewegt werden.

Alternativ oder zusätzlich kann vorgesehen sein, dass die ein oder mehreren akustischen Dämmelemente wenigstens abschnittsweise auf der Trägerschiene aufliegend angeordnet sind und/oder wenigstens abschnittsweise mit der Trägerschiene verbunden sind. Hierdurch kann eine stabile Anordnung und vorzugsweise Befestigung der ein oder mehreren akustische Dämmelement vereinfacht werden.

Bei einer Ausführungsform des Deckenelements ist vorgesehen, dass das Deckenelement ein Befestigungssystem für ein Deckenelement einer Kühl- und/oder Heizdecke zur Befestigung an einer Raumdecke, vorzugsweise nach einem der Ansprüche 5 bis 8, aufweist. Hierdurch wird es vereinfacht, den Luftauslasskasten von der Deckenplatte, insbesondere der Deckenplatten-Oberseite, zu beabstanden. Dies vereinfacht es wiederum Luft zwischen dem Luftauslasskasten und der Deckenplattenoberseite entlangzuführen und hierdurch das Induktionsverhältnis zu erhöhen.

Zudem kann vorzugsweise vorgesehen sein, dass die Deckenplatte lösbar an dem Befestigungssystem, vorzugsweise der Trägerschiene, angeordnet ist. Hierdurch wird es vereinfacht den Luftauslasskasten und die Deckenplatte separat voneinander zu montieren und zu demontieren.

Alternativ oder zusätzlich kann vorgesehen sein, dass die Deckenplatte relativ zu dem Befestigungssystem, vorzugsweise der Trägerschiene, und/oder dem Luftauslasskasten rotierbar an dem Befestigungssystem, vorzugsweise der Trägerschiene, gelagert ist. Hierdurch wird ein Montieren und/oder Demontieren der Deckenplatte vereinfacht. Zudem kann hierdurch einfach Zugriff zum Luftauslasskasten bei einer Wartung bereitgestellt werden.

Alternativ oder zusätzlich kann vorgesehen sein, dass das Befestigungssystem wenigstens ein, vorzugsweise von der Trägerschiene, dem Befestigungselement und/oder dem Stützelement beabstandetes, Aufhängungselement zum Befestigen, vorzugsweise zum Aufhängen, des Luftauslasskastens an der Raumdecke aufweist. Das Aufhängelement kann als Schnellabhänger und/oder Gewindestab ausgestaltet sein. Hierdurch kann eine stabile Aufhängung vereinfacht werden.

Bei einer Ausführungsform des Deckenelements ist vorgesehen, dass der Luftauslasskastens mit dem Befestigungssystem, vorzugsweise dem Stützelement, lösbar verbunden ist. Hierdurch wird es vereinfacht den Luftauslasskasten und die Deckenplatte separat voneinander zu montieren und zu demontieren.

Alternativ oder zusätzlich ist vorgesehen, dass die Deckenplatte mit dem Befestigungssystem, vorzugsweise der Trägerschiene, insbesondere dem Verbindungsabschnitt, weiter insbesondere den Verbindungsabschnitten jeweils, lösbar verbunden ist. Hierdurch wird es ebenfalls vereinfacht den Luftauslasskasten und die Deckenplatte separat voneinander zu montieren und demontieren.

Alternativ oder zusätzlich ist vorgesehen, dass der Luftauslasskasten und die Deckenplatte unabhängig voneinander mit dem Befestigungssystem lösbar verbunden sind. Hierdurch wird es ebenfalls vereinfacht den Luftauslasskasten und die Deckenplatte separat voneinander zu montieren und demontieren.

Weitere Merkmale und Vorteile des Luftauslasskastens, des Befestigungssystems und des Deckenelements ergeben sich aus der nachfolgenden Beschreibung von Ausführungsbeispielen, wobei auf die beigefügte Zeichnung Bezug genommen wird.

In der Zeichnung zeigen
- Fig. 1a: eine erste Ausführungsform eines Luftauslasskastens in einer perspektivischen Ansicht von vorne-oben,
- Fig. 1b: eine modifizierte Variante des Luftauslasskastens gemäß Fig. 1a in einer perspektivischen Ansicht von vorne-oben,
- Fig. 2a: eine zweite Ausführungsform eines Luftauslasskastens in einer perspektivischen Ansicht von hinten-oben,
- Fig. 2b: den Luftauslasskastens aus Fig. 2a in einer perspektivischen Ansicht von vorne-unten,
- Fig. 3: eine erste Ausführungsform eines Deckenelements mit einem Luftauslasskasten gemäß Fig. 1a in einer perspektivischen Ansicht,
- Fig. 4a: das Deckenelement aus Fig. 3 in einer Seitenansicht,
- Fig. 4b: das Deckenelement aus Fig. 3 in einer Draufsicht,
- Fig. 5: einen Ausschnitt des Deckenelements aus Fig. 3 in einer perspektivischen Ansicht,
- Fig. 6: einen seitlichen Schnitt durch das Deckenelement aus Fig. 3,
- Fig. 7: einen frontalen Schnitt durch das Deckenelement aus Fig. 3,
- Fig. 8a: einen frontalen Schnitt durch das Deckenelement aus Fig. 3 mit seitlich heruntergeklappter Deckenplatte,
- Fig. 8b: einen frontalen Schnitt durch das Deckenelement aus Fig. 3 mit beidseitig eingehängter Deckenplatte,
- Fig. 9a: eine zweite Ausführungsform des Deckenelements mit mehreren waagrecht angeordneten akustischen Dämmelementen in einer perspektivischen Ansicht,
- Fig. 9b: eine modifizierte Variante des Deckenelements gemäß Fig. 9a mit mehreren orthogonal angeordneten akustischen Dämmelementen in einer perspektivischen Ansicht und
- Fig. 10: eine dritte Ausführungsform des Deckenelements mit einem Luftauslasskasten gemäß Fig. 2a in einer perspektivischen Ansicht.

Fig. 1a zeigt eine erste Ausführungsform eines Luftauslasskastens 1 in einer perspektivischen Ansicht von vorne-oben. Der Luftauslasskasten 1 der gezeigten Ausführungsform umfasst einen Grundkörper 3 mit einer Vielzahl von Luftauslässen 5 sowie einem Zulufteinlass 4. Der Zulufteinlass 4 dient dazu Luft in den Luftauslasskasten 1, insbesondere in den Grundkörper 3, zuzuführen, beispielsweise über einen an den Zulufteinlass 4 angeordneten und vorliegend nicht dargestellten Zuluftschlauch, und die Luftauslässe 5 dienen zum Abführen von Luft aus dem Luftauslasskasten 1, insbesondere aus dem Grundkörper 3. Die aus dem Luftauslasskasten 1 abgeführte Luft kann dann temperiert und mit der Raumluft vermischt werden, um sodann den restlichen Raum zu beheizen oder zu kühlen.

Bei der gezeigten Ausführungsform umfasst der Grundkörper 3 eine Grundkörper-Vorderseite 6, eine Grundkörper-Rückseite 7, eine Grundkörper-Oberseite 8, eine Grundkörper-Unterseite 9 sowie zwei Grundkörper-Seitenflächen 27. Die Grundkörper-Oberseite 8 ist dabei in einem Winkel schräg zu der Grundkörper-Unterseite 9 angeordnet. Hierdurch kann die Luft in dem Luftauslasskasten 1 einfacher von dem Zulufteinlass 4 in Richtung der Luftauslässe 5 umgeleitet werden und zudem ist der Luftauslasskasten 1 von unten im Gebrauchszustand weniger zu erkennen.

Der Grundkörper 3 des Luftauslasskasten 1 umfasst zudem ein Verbindungselement 28 mit dem der Luftauslasskasten 1 mit einem nachfolgend noch dargestellten Aufhängelement 29 zum Aufhängen des Luftauslasskastens 1 verbunden werden kann.

Bei der gezeigten Ausführungsform sind die Vielzahl von Luftauslässen 5 in zwei Reihen R1, R2 angeordnet, wobei die zweite Reihe R2 von Luftauslässen 5 versetzt zu der ersten Reihe R1 von Luftauslässen 5 angeordnet ist. Hierdurch kann der Abstand der Luftauslässe 5 zueinander vergrößert werden, beispielsweise selbst dann, wenn der Luftauslasskasten 1 nicht zu hoch werden darf. Hierdurch kann auch bei eher geringer Bauhöhe des Luftauslasskastens 1 noch ausreichend Abstand zwischen dem Luftauslasskasten 1 und einer darunter angeordneten Deckenplatte 17 bereitgestellt werden. Ebenso ist es denkbar mehr als zwei Reihe von Luftauslässen an dem Luftauslasskasten 1 vorzusehen.

Die Luftauslässe 5 sowie der Zulufteinlass 4 sind bei der gezeigten Ausführungsform an der Grundkörper-Vorderseite 6 angeordnet, andere Anordnungen sind jedoch ebenfalls denkbar. Die Luftauslässe 5 stehen zudem gegenüber dem Grundkörper 3 vor, wobei sich der Innendurchmesser D der Luftauslässe 5 jeweils in Richtung wegweisend von dem Grundkörper 3 verjüngt. Hierdurch kann eine ausreichend hohe Austrittsgeschwindigkeit der aus dem Luftauslasskasten 1 abgeführten Luft erzeugt und somit die Luft eine ausreichende lange Strecke, vorzugsweise entlang einer Deckenplatte 17, bewegt werden. Entlang dieser Strecke kann sich die Luft, beispielsweise an dem Rohrsystem 21, temperieren und zudem mit der Raumluft vermischen kann.

Fig. 1b zeigt eine modifizierte Variante des Luftauslasskastens 1 gemäß Fig. 1a in einer perspektivischen Ansicht von vorne-oben. Diese Variante unterscheidet sich von der Fig. 1a lediglich darin, dass abseits der Grundkörper-Vorderseite 6 auch an der Grundkörper-Oberseite 8 sowie an den Grundkörper-Seitenflächen 27 Luftauslässe 5 angeordnet sind. Hierdurch kann in einer Vielzahl von Richtungen Luft aus dem Luftauslasskasten 1 abgeführt werden.

Fig. 2a zeigt eine zweite Ausführungsform eines Luftauslasskastens 1 in einer perspektivischen Ansicht von hinten-oben. Der Luftauslasskasten 1 der zweiten Ausführungsform unterscheidet sich von dem Luftauslasskasten 1 der ersten Ausführungsform gemäß Fig. 1a lediglich darin, dass die Grundkörper-Oberseite 8 sowie die Grundkörper-Unterseite 9 sich parallel zueinander erstrecken und der Zulufteinlass 4 an der Grundkörper-Rückseite 7 angeordnet ist. Durch die parallele Anordnung der Grundkörper-Oberseite 8 und der Grundkörper-Unterseite 9 wird das innere Volumen in dem Grundkörper 3 erhöht. Die Anordnung des Zulufteinlass 4 an der Grundkörper-Rückseite 7 kann dazu genutzt werden die Luftführung angrenzend an den Luftauslässen 5 zu verbessern, da der Zulufteinlass 4 und ein an den Zulufteinlass 4 angeordneter und vorliegend nicht dargestellter Zuluftschlauch nicht angrenzend zu den Luftauslässe 5 zu ungewünschten Verwirbelungen oder anderen ungewünschten Effekten führen kann.

Fig. 2b zeigt den Luftauslasskastens aus Fig. 2a in einer perspektivischen Ansicht von vorne-unten. Zu erkennen ist, dass die Luftauslässe 5 bei dieser Ausführungsform lediglich an der Grundkörper-Vorderseite 6 angeordnet sind.

Fig. 3 zeigt eine erste Ausführungsform eines Deckenelements 2 mit einem Luftauslasskasten 1 gemäß Fig. 1a in einer perspektivischen Ansicht. Neben dem Luftauslasskasten 1 umfasst das Deckenelement 2 eine Deckenplatte 17 sowie ein Befestigungssystem 10, wobei das Befestigungssystem 10 bei der gezeigten Ausführungsform drei Befestigungssubsystem mit jeweils einer Trägerschiene 11 sowie zwei Befestigungselementen 12 umfasst. Die drei Befestigungssubsysteme sind dabei entlang der Längsrichtung L der Deckenplatte 17 verteilt angeordnet. Eines der Befestigungssubsystem umfasst zusätzlich zwei Stützelemente 13 mit dem der Luftauslasskasten 1 mittels der Trägerschiene 11 sowie den dazugehörigen Befestigungselementen 12 an einer Raumdecke R befestigt ist. Hierdurch kann der Luftauslasskasten 1 zum einem von der Deckenplatten-Oberseite 20 der Deckenplatte 17 beabstandet werden, sodass zwischen dem Luftauslasskasten 1 und der Deckenplatten-Oberseite 20 Luft hindurchströmen kann. Zum anderen kann der Luftauslasskasten 1 separat von der Deckenplatte 17 montiert werden, was die Montage, Demontage und Wartung der einzelnen Komponenten deutlich vereinfacht. Zusätzlich umfasst das Befestigungssystem 10 das Aufhängelement 29, welches ebenfalls zur Aufhängung des Luftauslasskastens 1 beiträgt.

Die Deckenplatte 17 umfasst bei der gezeigten Ausführungsform außerdem zwei Deckenplatten-Seitenelemente 22 sowie zwei Deckenplatten-Stirnflächenelemente 23, wobei die Elemente der gleichen Art jeweils gegenüberliegend voneinander angeordnet sind, wobei jedoch auch andere Ausgestaltungen denkbar sind. Zwischen den Deckenplatten-Seitenelementen 22 und den Deckenplatten-Stirnflächenelementen 23 wird ein Aufnahmeraum AR geformt, welcher Aufnahmeraum AR in den nachfolgenden Figuren noch besser zu erkennen ist.

Fig. 4a zeigt das Deckenelement 2 aus Fig. 3 in einer Seitenansicht. Hierbei ist zum einen gut zu erkennen, dass das Befestigungssystem 10 eine Befestigung an einer Raumdecke R bereitstellt. Hierdurch kann das Deckenelement 2 weit oberhalb des Raumbodens und abseits der Raumwände angeordnet werden, sodass im Raum keine wertvolle Stellfläche für die Temperierung der Raumluft verbraucht wird. Zum anderen ist in Fig 4a zu erkennen, dass der Luftauslasskasten 1 teilweise in dem Aufnahmeraum AR angeordnet ist, der unter anderem durch die Deckenplatten-Seitenelemente 22 und den Deckenplatten-Stirnflächenelemente 23 geformt wird.

Fig. 4b zeigt das Deckenelement 2 aus Fig. 3 in einer Draufsicht. Hierbei ist insbesondere das Rohrsystem 21 mit einer Vielzahl von Rohren 24 dargestellt, welche sich überwiegend in Längsrichtung L der Deckenplatte 17 erstrecken. Zur erkennen ist hierbei zum einen, dass sich die Rohre 24 auch unterhalb des Luftauslasskastens 1 erstrecken. Dies wird dadurch erreicht, dass der Luftauslasskasten 1 von der Deckenplatten-Oberseite 20 beabstandet ist. Würde man den Luftauslasskasten 1 unmittelbar auf der Deckenplatten-Oberseite 20 anordnen wäre dies nicht möglich oder es wäre zumindest deutlich erschwert den Luftauslasskasten 1 sowie die Deckenplatte 17 separat voneinander insbesondere an dem Befestigungssystem 10, zu montieren und zu demontieren. Ebenso ist erkennbar, dass der Luftauslasskasten 1 an einem Ende der Deckenplatte 17 angeordnet ist. Somit kann aus den Luftauslässen 5 abgeführte Luft über einen großen Teil der Länge des Rohrsystems 21 mit Raumluft vermischt und mittels das Rohrsystems 21 temperiert werden und somit die Dauer der Temperierung maximiert werden.

Fig. 5 zeigt einen Ausschnitt des Deckenelements 2 aus Fig. 3 in einer perspektivischen Ansicht. Hierbei ist gut zu erkennen, dass der Luftauslasskasten 1 mit den beiden Stützelementen 13 verbunden ist und mittels den beiden Stützelementen 13 oberhalb und beabstandet von der Deckenplatte 17, insbesondere der Deckenplatten-Oberseite 20, angeordnet ist. Die Stützelemente 13 sind dabei jeweils mit dem Grundkörper 3, insbesondere der Grundkörper-Vorderseite 6 verbunden. Zusätzlich ist der Luftauslasskasten 1 mittels des Aufhängelements 29 befestigt, jedoch ist dies nicht zwingend erforderlich. Alternativ oder zusätzlich zu den beiden Stützelementen 13 und/oder dem Aufhängelement 29 wäre es ebenso denkbar den Luftauslasskasten 1, insbesondere den Grundkörper 3, mit wenigstens einem, vorzugsweise zwei, der Deckenplatten-Seitenelement 22 und/oder wenigstens einem, vorzugsweise zwei, Deckenplatten-Stirnflächenelement 23 zu verbinden. Hiermit kann ebenfalls der Luftauslasskasten 1 von der Deckenplatte 17, insbesondere der Deckenplatten-Oberseite 20, beabstandet angeordnet werden, auch wenn dann eine separate Montage von Luftauslasskasten 1 und Deckenplatte 17 nur schwer oder gar nicht möglich ist.

In der Fig. 5 ist zudem gut zu erkennen, dass die Trägerschiene 11 einen U-förmigen und eine offene Seite aufweisenden Kanal 14 umfasst. Die Befestigungselemente 12 sowie die Stützelement13 sind dabei jeweils abschnittsweise in dem Kanal 14 zur Befestigung angeordnet.

Fig. 6 zeigt einen seitlichen Schnitt durch das Deckenelement 2 aus Fig. 3. Auf der rechten Seite ist zu erkennen wie eines der Stützelemente 13 auf zwei gegenüberliegenden Seiten des Kanals 14 in Hinterschneidungen 15 des Kanals 14 eingreift und somit eine stabile Befestigung vereinfacht wird. Das weitere Stützelement 13 sowie auch die beiden Befestigungselemente 12 greifen entsprechend in die Hinterschneidungen ein 15.

Ebenso ist zu erkennen, dass das gezeigte Stützelement 13 sowie das gezeigte Befestigungselement 12 die offene Seite des Kanals 14 überspannen. Entsprechend sind auch das weitere Stützelement 13 und das weitere Befestigungselement 12 ausgestaltet. Dies trägt ebenfalls zu einer stabilen Befestigung an der Trägerschiene 11 bei.

In dem seitlichen Schnitt ist darüber hinaus gut zu erkennen, dass sich das Stützelement 13 schräg zur Oberseite der Trägerschiene 11 aufwärts erstreckt. Dies vereinfacht es den Luftauslasskasten 1 beabstandet von der Deckenplatten-Oberseite 20 der Deckenplatte 17 anzuordnen. Hierdurch kann die Luft zwischen der Deckenplatten-Oberseite 20 und dem Luftauslasskasten 1 hindurch strömen, wobei die Luftströmung LU unterhalb des Grundkörpers 3 beispielhaft mittels Pfeilen dargestellt ist. Die derart vorbeiströmende Luft kann dann mittels der Rohre 24 des Rohrsystems 21 beim entlang strömen temperiert werden.

Ebenso ist in Fig. 7 mittels Pfeilen die Luft dargestellt, die von den Luftauslassäsen 5 abgeführt wird. Durch den Coandä-Effekt, auf den nachfolgend noch eingegangen wird, bewegt sich die Luft von oben nach unten in Richtung der Deckenplatten-Oberseite 20 und des Rohrsystems 21 und schmiegt sich dort an. Somit kann die Luft effektiv entlang der Deckenplatte 17 und des Rohrsystems 21 geführt und dort temperiert werden.

Fig. 7 zeigt einen frontalen Schnitt durch das Deckenelement 2 aus Fig. 3. Hierbei ist insbesondere die Anordnung des Luftauslasskastens 1, insbesondere der verschiedenen Reihen R1, R2 der Luftauslässe 5, relativ zu den Deckenplatten-Seitenelementen 22, den Deckenplatten-Stirnflächenelementen 23 und der Deckenplatten-Oberseite 20 gut zu erkennen.

Zum einen ist erkennbar, dass die Vielzahl von Luftauslässen 5 jeweils oberhalb des jeweiligen freien Endes der Deckenplatten-Seitenelemente 22 und der Deckenplatten-Stirnflächenelemente 23 angeordnet sind. Hierdurch wird es vereinfacht Luft über die Deckenplatten-Seitenelemente 22 und die Stirnflächenelemente 23 hinweg von außerhalb des Deckenelements 2 in Richtung der Luftauslässe 5 und des Aufnahmeraums AR anzuziehen (diese Luftströmung LU ist mittels Pfeilen dargestellt), um somit eine bestmögliche Vermischung von Raumluft und aus den Luftauslässen 5 abgeführten Luft zu vereinfachen.

Darüber hinaus ist in Fig. 7 der Abstand A1 der Luftauslässe 5 der zweiten, obersten Reihe R2 der Vielzahl von Luftauslässen 5 zu der Deckenplatten-Oberseite 20 dargestellt. Dieser Abstand A1 ist dabei derart gewählt, dass der Abstand A1 höchstens das 15-fache des Innendurchmessers D der Luftauslässe 5 der zweiten, obersten Reihe R2 der Vielzahl von Luftauslässen 5 beträgt. Hierdurch wird es vereinfacht, dass der Coandä-Effekt zuverlässig für alle Luftauslässe 5 eintritt, da bei einem zu großen Abstand A1 der Coandä-Effekt nicht oder nur mit geringer Effektivität ausgenutzt werden kann.

Der Abstand A2 der Luftauslässe der ersten Reihe R1 der Vielzahl von Luftauslässen 5 zu der Deckenplatten-Oberseite beträgt zudem wenigstens 25 %, und höchstens 65 %, des Abstands A3 der Deckenplatten-Oberseite 20 zur Grundkörper-Oberseite 8. Hierdurch wird es vereinfacht, dass die unterste, erste Reihe R1 von Luftauslässen 5 ausreichend hoch angeordnet ist, um ausreichend Platz zwischen dem Luftauslasskasten 1 und der Deckenplatten-Oberseite 20 bereitstellen zu können und gleichzeitig nicht zu hoch anzuordnen, damit die weiteren Reihen R2 von Luftauslässen 5 nicht zu hoch angeordnet werden müssen und dann der Coandä-Effekt nicht ausreichend ausgenutzt werden kann. Ebenso vereinfacht diese Anordnung Luft von außerhalb des Deckenelements 2 effektiv über die Deckenplatten-Seitenelemente 22 und/oder die Deckenplatten-Stirnflächenelementen 23 hinweg anzuziehen.

Fig. 8a zeigt einen frontalen Schnitt durch das Deckenelement 2 aus Fig. 3 mit seitlich heruntergeklappter Deckenplatte 17. In dieser Ansicht kann die Montage oder Demontage der Deckenplatte 17 separat von dem Luftauslasskasten 1 gut erläutert werden. Zunächst ist zu erkennen, dass der Luftauslasskasten 1 mittels der Stützelemente 13 an der Trägerschiene 11 befestigt ist und wiederum mittels der Befestigungselemente 12 an der Raumdecke R. Die Deckenplatte 17 ist wiederum lösbar an der Trägerschiene 11 des Befestigungssystems 10 angeordnet. Hierbei kann die Deckenplatte 17 relativ zu der Trägerschiene 11 rotiert werden, um somit seitlich weggeklappt zu werden, wie in der Fig. 8a dargestellt. Die Deckenplatte 17 kann dann einfach demontiert werden und/oder es kann ein Wartungszugang zu dem Luftauslasskasten 1 bereitgestellt werden. Der Luftauslasskasten 1 kann dabei weiterhin in seiner Position verbleiben, sodass die Deckenplatte 17 und der Luftauslasskasten 1 unabhängig voneinander montiert, demontiert oder gewartet werden können. Alternativ kann durch ein nach rechts Rotieren der Deckenplatte 17 ausgehend von der in Fig. 8a dargestellten Stellung, die Deckenplatte 17 final montiert werden, wie in der nachfolgenden Fig. 8b dargestellt.

Zum Bereitstellen der lösbaren Verbindung umfasst die Trägerschiene 11 an seinen zwei gegenüberliegenden Enden jeweils einen Verbindungsabschnitt 16 zum Verbinden mit der Deckenplatte 17. Die Verbindungsabschnitte 16 weisen dabei jeweils eine Ausnehmung 18 zum Aufnehmen eines Abschnitts der Deckenplatte 17 auf. Bei der gezeigten Ausführungsform sind die Ausnehmungen 18 muldenförmig ausgestaltet. Die Verbindungsabschnitte 16 umfassen zudem jeweils einen Vorsprung 19 angrenzend an die jeweilige Ausnehmung 18, wobei der Vorsprung das Herausfallens des in der Ausnehmung 18 aufgenommenen Abschnitts der Deckenplatte 17 aus dem jeweiligen Verbindungsabschnitt 16, vorzugsweise aus der jeweiligen Ausnehmung 18, verhindert. Hierdurch ist die Deckenplatte 17 gesichert und kann zudem in der Ausnehmung 18 geführt die Rotation zum Herunterklappen oder Hinaufklappen durchführen. Bei der gezeigten Ausführungsform erstreckt sich der Vorsprung 19 jeweils aufwärts in Richtung der Raumdecke R.

Fig. 8b zeigt einen frontalen Schnitt durch das Deckenelement 2 aus Fig. 3 mit beidseitig eingehängter Deckenplatte 17. Im Vergleich zur Fig. 8a wurde die Deckenplatte 17 rotiert und in die jeweilige Ausnehmung 18 der beiden Verbindungsabschnitte 16 eingeführt. Hierdurch wird die Deckenplatte 17 final montiert und sicher in Position gehalten.

Fig. 9a zeigt eine zweite Ausführungsform des Deckenelements 2 mit mehreren waagrecht angeordneten akustischen Dämmelementen 25 in einer perspektivischen Ansicht. Diese zweite Ausführungsform des Deckenelements 2 unterscheidet sich lediglich in den zusätzlichen akustischen Dämmelementen 25 von der in Fig. 3 gezeigten Ausführungsform des Deckenelements 2. Die akustischen Dämmelement 25 sind oberhalb der Deckenplatten-Oberseite 20 und oberhalb des Rohrsystems 21 angeordnet. Das Rohrsystems 21 ist aufgrund der akustischen Dämmelemente 25 in der Fig. 9a kaum erkennbar. Die akustischen Dämmelement 25 sind bei der gezeigten Ausführungsform mit einer ihrer breiteren Längsseiten auf den mehreren Trägerschienen 11 aufliegend angeordnet. Zwischen den Dämmelementen sind wiederum Durchgangsöffnungen 26 zum Strömen von Luft zu und/oder weg von der Deckenplatten-Oberseite 20 und/oder dem Rohrsystem 21 vorgesehen, um eine ausreichende Temperierung der Luft, insbesondere der vom Luftauslasskasten 1 abgeführten Luft sowie der damit vermischten Raumluft, zu gewährleisten.

Fig. 9b zeigt eine modifizierte Variante des Deckenelements 2 gemäß Fig. 9a mit mehreren orthogonal angeordneten akustischen Dämmelementen 25 in einer perspektivischen Ansicht. Hierbei sind die breiteren Längsseiten der akustischen Dämmelement 25 in einem Winkel von 90° zur Deckenplatten-Oberseite 20 ausgerichtet. Zwischen den akustischen Dämmelementen 25 werden somit sehr breite Durchgangsöffnungen 26 geformt, die ein Strömen von Luft zu und/oder weg von der Deckenplatten-Oberseite 20 und/oder dem Rohrsystem 21 vereinfachen. Durch die Anordnung der akustischen Dämmelement 25 in Längsrichtung L der Deckenplatte 17 kann die Luft zudem entlang der Längsrichtung der Deckenplatte 17 gezielt geführt und dabei über eine lange Wegstrecke hinweg temperiert werden.

Fig. 10 zeigt eine dritte Ausführungsform des Deckenelements 2 mit einem Luftauslasskasten 1 gemäß Fig. 2a in einer perspektivischen Ansicht. Hierbei ist neben dem im Vergleich zur Fig. 3 anderen Luftauslasskasten 1 zu erkennen, dass sich die Rohre 24 des Rohrsystems 21 schräg, insbesondere orthogonal, zur Längsrichtung L der Deckenplatte 17 und zur Austrittsrichtung der Vielzahl von Luftauslässen 5 erstrecken.

### Bezugszeichenliste

- 1: Luftauslasskasten
- 2: Deckenelement
- 3: Grundkörper
- 4: Zulufteinlass
- 5: Luftauslass
- 6: Grundkörper-Vorderseite
- 7: Grundkörper-Rückseite
- 8: Grundkörper-Oberseite
- 9: Grundkörper-Unterseite
- 10: Befestigungssystem
- 11: Trägerschiene
- 12: Befestigungselement
- 13: Stützelement
- 14: Kanal
- 15: Hinterschneidung
- 16: Verbindungsabschnitt
- 17: Deckenplatte
- 18: Ausnehmung
- 19: Vorsprung
- 20: Deckenplatten-Oberseite
- 21: Rohrsystem
- 22: Deckenplatten-Seitenelement
- 23: Deckenplatten-Stirnflächenelement
- 24: Rohr
- 25: akustisches Dämmelement
- 26: Durchgangsöffnungen
- 27: Grundkörper-Seitenfläche
- 28: Verbindungselement
- 29: Aufhängelement

- A1: Abstand der Luftauslässe, vorzugsweise der Luftauslässe der zweiten Reihe und/oder dritten Reihe, der Vielzahl an Luftauslässen zu der Deckenplatten-Oberseite
- A2: Abstand der Luftauslässe, vorzugsweise der Luftauslässe der ersten Reihe, der Vielzahl von Luftauslässen zu der Deckenplatten-Oberseite
- A3: Abstand der Deckenplatten-Oberseite zur Grundkörper-Oberseite
- AR: Aufnahmeraum
- D: Innendurchmesser eines Luftauslass
- L: Längsrichtung der Deckenplatte
- LU: Luftströmung
- R: Raumdecke
- R1: Erste Reihe von Luftauslässen
- R2: Zweite Reihe von Luftauslässen

## Patentansprüche

1. Luftauslasskasten (1) für ein Deckenelement (2) einer Kühl- und/oder Heizdecke umfassend:
- einen Grundkörper (3),
- wenigstens ein Zulufteinlass (4) zum Zuführen von Luft in den Luftauslasskasten (1), vorzugsweise in den Grundkörper (3), und
- eine Vielzahl von Luftauslässen (5) zum Abführen von Luft aus dem Luftauslasskasten (1), vorzugsweise aus dem Grundkörper (3),
**dadurch gekennzeichnet, dass**
die Vielzahl von Luftauslässen (5) in wenigstens einer ersten Reihe (R1), einer zweiten Reihe (R2) und/oder dritten Reihe angeordnet sind und die Luftauslässe (5) der ersten Reihe (R1) versetzt zu den Luftauslässen (5) der zweiten Reihe (R2) und/oder dritten Reihe angeordnet sind.

2. Luftauslasskasten (1) nach Anspruch 1,
**dadurch gekennzeichnet, dass**
der Grundkörper (3) eine Grundkörper-Vorderseite (6), eine, vorzugsweise der Grundkörper-Vorderseite (6) gegenüberliegende, Grundkörper-Rückseite (7), eine Grundkörper-Oberseite (8), eine, vorzugsweise der Grundkörper-Oberseite (8) gegenüberliegende, Grundkörper-Unterseite (9) und/oder ein oder mehrere Grundkörper-Seitenflächen umfasst und dass, vorzugsweise,
- die Grundkörper-Vorderseite (6) wenigstens abschnittsweise parallel zur Grundkörper-Rückseite (7) verläuft,
- die Grundkörper-Oberseite (8) wenigstens abschnittsweise parallel zur Grundkörper-Unterseite (9) verläuft,
- die Grundkörper-Oberseite (8) wenigstens abschnittsweise schräg zur Grundkörper-Unterseite (9) verläuft und/oder
- die ein oder mehreren Grundkörper-Seitenflächen angrenzend an die Grundkörper-Vorderseite (6), die Grundkörper-Rückseite (7), die Grundkörper-Oberseite (8) und/oder die Grundkörper-Unterseite (9) angeordnet sind.

3. Luftauslasskasten (1) nach Anspruch 1 oder Anspruch 2,
**dadurch gekennzeichnet, dass**
- wenigstens ein Teil, vorzugsweise alle Luftauslässe (5), der Vielzahl von Luftauslässen (5) an der Grundkörper-Vorderseite (6) und/oder der Grundkörper-Rückseite (7) angeordnet sind,
- wenigstens ein Teil, vorzugsweise höchstens 40 %, weiter vorzugsweise höchstens 30 %, insbesondere höchstens 20 %, der Vielzahl von Luftauslässen (5) an der Grundkörper-Oberseite (8), der Grundkörper-Unterseite (9) und/oder den ein oder mehreren Grundkörper-Seitenflächen, angeordnet sind,
- dass wenigstens ein Teil, vorzugsweise alle Luftauslässe (5), der Vielzahl von Luftauslässen (5) an derselben Seite des Grundkörpers (3) und/oder an unterschiedlichen, vorzugsweise gegenüberliegenden, Seiten des Grundkörpers (3) angeordnet sind,
- dass der Zulufteinlass (4) an der Grundkörper-Vorderseite (6), der Grundkörper-Rückseite (7), der Grundkörper-Oberseite (8), der Grundkörper-Unterseite (9) und/oder den ein oder mehreren Grundkörper-Seitenflächen angeordnet ist, und/oder
- dass wenigstens eine akustische Dämmeinheit zur Schalldämpfung, vorzugsweise Schallabsorption, wenigstens abschnittsweise an dem Grundkörper (3), vorzugsweise innerhalb des Grundkörpers (3) und/oder wenigstens an einer, vorzugsweise allen, wenigstens einen Luftauslass (5) der Vielzahl von Luftauslässen (5) aufweisenden Seiten des Grundkörpers (3) angeordnet ist.

4. Luftauslasskasten (1) nach einem der Ansprüche 1 bis 3,
**dadurch gekennzeichnet, dass**
- wenigstens ein Teil, vorzugsweise alle Luftauslässe (5), der Vielzahl von Luftauslässen (5) wenigstens abschnittsweise gegenüber dem Grundkörper (3) vorsteht,
- dass der Innendurchmesser (D) wenigstens eines Teils, vorzugsweise aller Luftauslässe (5), der Vielzahl von Luftauslässen (5) jeweils als Ovalloch, Langloch, Rechteck und/oder Vieleck ausgestaltet ist,
- dass der Innendurchmesser (D) wenigstens eines Teils, vorzugsweise aller Luftauslässe (5), der Vielzahl von Luftauslässen (5) sich jeweils in Richtung wegweisend von dem Grundkörper (3), vorzugsweise stetig, verjüngt, und/oder
- dass wenigstens ein Teil, vorzugsweise alle Luftauslässe (5), der Vielzahl von Luftauslässen (5) mittels Umformens, vorzugsweise mittels Prägens, hergestellt sind.

5. Befestigungssystem (10) für ein Deckenelement einer Kühl- und/oder Heizdecke zur Befestigung an einer Raumdecke (R) umfassend:
- wenigstens eine Trägerschiene (11),
- wenigstens ein Befestigungselement (12) zum Befestigen, vorzugsweise zum Aufhängen, der Trägerschiene (11) an einer Raumdecke (R), und
- wenigstens ein Stützelement (13) zum Stützen eines Luftauslasskastens (1) für ein Deckenelement einer Kühl- und/oder Heizdecke, vorzugsweise nach einem der Ansprüche 1 bis 4,
- wobei das Befestigungselement (12) und das Stützelement (13) an der Trägerschiene (11) angeordnet sind, das Stützelement (13) sich schräg zur Oberseite der Trägerschiene (11) aufwärts erstreckt und/oder das Stützelement (13) sich schräg zur Längsrichtung der Trägerschiene (11) erstreckt.

6. Befestigungssystem (10) nach Anspruch 5,
**dadurch gekennzeichnet, dass**
die Trägerschiene (11) wenigstens abschnittsweise einen, vorzugsweise U-förmigen und/oder wenigstens eine offene Seite aufweisenden, Kanal (14) umfasst und dass
- der Kanal (14) an wenigstens einer Seite, vorzugsweise zwei, insbesondere gegenüberliegenden, Seiten jeweils, wenigstens eine Hinterschneidung (15) aufweist,
- das Befestigungselement (12) und/oder das Stützelement (13) zur Verbindung mit der Trägerschiene (11) wenigstens abschnittsweise in dem Kanal (14) und vorzugsweise an der Hinterschneidung (15), insbesondere der jeweiligen Hinterschneidung (15) je Seite, angeordnet ist,
- das Befestigungselement (12) und/oder das Stützelement (13) jeweils wenigstens abschnittsweise den Kanal (14), vorzugsweise die offene Seite des Kanals (14), überspannt, und/oder
- das Befestigungselement (12) und/oder das Stützelement (13) jeweils wenigstens abschnittsweise, vorzugsweise vollständig, die Trägerschiene (11) und/oder den Kanal (14), vorzugsweise die offene Seite des Kanals (14), umgibt.

7. Befestigungssystem (10) nach Anspruch 5 oder Anspruch 6,
**dadurch gekennzeichnet, dass**
die Trägerschiene (11) an wenigstens an einem Ende, vorzugsweise an wenigstens zwei, insbesondere gegenüberliegenden, Enden jeweils, wenigstens einen Verbindungsabschnitt (16) zum Verbinden mit einer Deckenplatte (17) umfasst und dass, vorzugsweise,
- der Verbindungsabschnitt (16), vorzugsweise die Verbindungsabschnitte (16) jeweils, eine Ausnehmung (18) zum Aufnehmen eines Abschnitts der Deckenplatte (17) aufweist, und/oder
- der Verbindungsabschnitt (16), vorzugsweise die Verbindungsabschnitte (16) jeweils, einen Vorsprung (19), vorzugsweise angrenzend an die Ausnehmung (18) und/oder das jeweilige Ende der Trägerschiene (11), zum Verhindern des Herausfallens des Abschnitts der Deckenplatte (17) aus dem jeweiligen Verbindungsabschnitt (16), vorzugsweise aus der jeweiligen Ausnehmung (18), aufweist.

8. Befestigungssystem (10) nach einem der Ansprüche 5 bis 7,
**dadurch gekennzeichnet, dass**
- das Befestigungssystem (10), vorzugsweise das Stützelement (13), zur lösbaren Verbindung mit dem Luftauslasskasten (1), vorzugsweise nach einem der Ansprüche 1 bis 4, eingerichtet ist,
- dass das Befestigungssystem (10), vorzugsweise die Trägerschiene (11), insbesondere der Verbindungsabschnitt (16), weiter insbesondere die Verbindungsabschnitte (16) jeweils, zur lösbaren Verbindung mit der Deckenplatte (17) eingerichtet ist,
- dass das Befestigungssystem (10) dazu eingerichtet ist den Luftauslasskastens (1) und die Deckenplatte (17) unabhängig voneinander mit dem Befestigungssystem (10) lösbar zu verbinden und/oder von dem Befestigungssystem (10) zu lösen, und/oder
- dass das Befestigungssystem (10) wenigstens ein, vorzugsweise von der Trägerschiene (11), dem Befestigungselement (12) und/oder dem Stützelement (13) beabstandetes, Aufhängungselement zum Befestigen, vorzugsweise zum Aufhängen, des Luftauslasskastens (5) an der Raumdecke (R) aufweist.

9. Deckenelement (2) einer Kühl- und/oder Heizdecke umfassend:
- wenigstens einen Luftauslasskasten (1), vorzugsweise nach einem der Ansprüche 1 bis 4, umfassend einen Grundkörper (3), wenigstens ein Zulufteinlass (4) zum Zuführen von Luft in den Luftauslasskasten (1), vorzugsweise in den Grundkörper (3), und eine Vielzahl von Luftauslässen (5) zum Abführen von Luft aus dem Luftauslasskasten (1), vorzugsweise aus dem Grundkörper (3),
- eine Deckenplatte (17) mit einer Deckenplatten-Oberseite (20),
- ein Rohrsystem (21) zum Transportieren eines Kühl- und/oder Heizfluids, - wobei das Rohrsystem (21) an der Deckenplatte (17), vorzugsweise Deckenplatten-Oberseite (20), angeordnet ist,
**dadurch gekennzeichnet, dass**
der Luftauslasskasten (1) von der Deckenplatten-Oberseite (21) beabstandet ist.

10. Deckenelement (2) nach Anspruch 9,
**dadurch gekennzeichnet, dass**
- die Deckenplatte (17) ein oder mehrere, vorzugsweise gegenüberliegend angeordnete, Deckenplatten-Seitenelemente (22) aufweist und vorzugsweise die ein oder mehreren Deckenplatten-Seitenelemente (22) an der Deckenplatten-Oberseite (20) angeordnet sind und/oder sich von der Deckenplatten-Oberseite (20) wegerstrecken, und/oder
- dass die Deckenplatte (17) ein oder mehrere, vorzugsweise gegenüberliegend angeordnete, Deckenplatten-Stirnflächenelemente (23) aufweist und vorzugsweise die ein oder mehreren Deckenplatten-Stirnflächenelemente (23) an der Deckenplatten-Oberseite (20) angeordnet sind und/oder sich von der Deckenplatten-Oberseite (21) wegerstrecken.

11. Deckenelement (2) nach Anspruch 9 oder Anspruch 10,
**dadurch gekennzeichnet, dass**
- der Luftauslasskasten (5) von den ein oder mehreren Deckenplatten-Seitenelementen (22) beabstandet ist,
- dass der Luftauslasskasten (5) von den ein oder mehreren Deckenplatten-Stirnflächenelementen (23) beabstandet ist, und/oder
- dass der Luftauslasskasten (5) von dem Rohrsystem (21) wenigstens abschnittsweise, vorzugsweise vollständig, beabstandet ist und/oder das Rohrsystem (21) wenigstens abschnittsweise kontaktiert.

12. Deckenelement (2) nach einem der Ansprüche 9 bis 11,
**dadurch gekennzeichnet, dass**
- die Vielzahl von Luftauslässen (5) jeweils wenigstens abschnittsweise, vorzugsweise vollständig, oberhalb der ein oder mehreren Deckenplatten-Seitenelemente (22), vorzugsweise dem jeweiligen freien Ende der ein oder mehreren Deckenplatten-Seitenelemente (22), angeordnet sind,
- dass die Vielzahl von Luftauslässen (5) jeweils wenigstens abschnittsweise, vorzugsweise vollständig, oberhalb der ein oder mehreren Deckenplatten-Stirnflächenelemente (23), vorzugsweise dem jeweiligen freien Ende der ein oder mehreren Deckenplatten-Stirnflächenelementen (23), angeordnet sind, und/oder
- dass der Mittelpunkt der Luftauslässe (5) der ersten Reihe (R1) von Luftauslässen (5), jeweils wenigstens 35 mm, vorzugsweise wenigstens 45 mm, weiter vorzugsweise wenigstens 55 mm, insbesondere wenigstens 65 mm, von der Deckenplatten-Oberseite (20) beabstandet ist.

13. Deckenelement nach einem der Ansprüche 9 bis 12,
**dadurch gekennzeichnet, dass**
- das Verhältnis des Abstands (A1) der Luftauslässe (5), vorzugsweise der Luftauslässe (5) der zweiten Reihe (R2), der dritten Reihe und/oder der obersten Reihe, der Vielzahl von Luftauslässen (5) zu der Deckenplatten-Oberseite (20) relativ zum Innendurchmesser (D) der Luftauslässe (5), vorzugsweise der Luftauslässe (5) der zweiten Reihe (R2), der dritten Reihe und/oder der obersten Reihe, der Vielzahl von Luftauslässen (5) höchstens 20, vorzugsweise höchstens 17,5, insbesondere höchstens 15, beträgt, und/oder
- dass der Abstand (A2) der Luftauslässe (5), vorzugsweise der Luftauslässe (5) der ersten Reihe (R1), der Vielzahl von Luftauslässen (5) zu der Deckenplatten-Oberseite (20) wenigstens 25 %, vorzugsweise wenigstens 35 %, insbesondere wenigstens 45 % und/oder höchstens 65 %, vorzugsweise höchstens 60 %, insbesondere höchstens 55 %, des Abstands (A3) der Deckenplatten-Oberseite (20) zur Grundkörper-Oberseite (8) beträgt.

14. Deckenelement (2) nach einem der Ansprüche 9 bis 13,
**dadurch gekennzeichnet, dass**
- wenigstens ein Teil der Rohre (24) des Rohrsystems (21) sich überwiegend in Längsrichtung (L) der Deckenplatte (17) und/oder in Austrittsrichtung der Vielzahl von Luftauslässen (5) erstreckt oder wenigstens ein Teil der Rohre (24) des Rohrsystems (21) sich überwiegend schräg, insbesondere im Wesentlichen orthogonal, zur Längsrichtung (L) der Deckenplatte (17) und/oder zur Austrittsrichtung der Vielzahl von Luftauslässen (5) erstreckt, und/oder
- dass die Deckenplatte (17), vorzugsweise die Deckenplatten-Oberseite (20), wenigstens abschnittsweise, vorzugsweise vollständig, luftundurchlässig und/oder luftdurchlässig für das Durchleiten von Luft durch die Deckenplatte (17) ist.

15. Deckenelement (2) nach einem der Ansprüche 9 bis 14,
**dadurch gekennzeichnet, dass**
das Deckenelement (2) ein oder mehrere akustische Dämmelemente (25) zur Schalldämpfung, vorzugsweise Schallabsorption, aufweist und dass, vorzugsweise,
- die ein oder mehreren akustischen Dämmelemente (25) wenigstens abschnittsweise oberhalb der Deckenplatten-Oberseite (20) und/oder oberhalb des Rohrsystems (21) angeordnet sind,
- zwischen den ein oder mehreren akustischen Dämmelementen (25) und/oder innerhalb der ein oder mehreren akustischen Dämmelemente (25) Durchgangsöffnungen (26) zum Strömen von Luft zu und/oder weg von der Deckenplatten-Oberseite (20) und/oder dem Rohrsystem (21) vorgesehen sind, und/oder
- die ein oder mehreren akustischen Dämmelemente (25) wenigstens abschnittsweise auf der Trägerschiene (11) aufliegend angeordnet sind und/oder wenigstens abschnittsweise mit der Trägerschiene (11) verbunden sind.

16. Deckenelement (2) nach einem der Ansprüche 9 bis 15,
**dadurch gekennzeichnet, dass**
das Deckenelement (2) ein Befestigungssystem (10) für ein Deckenelement (2) einer Kühl- und/oder Heizdecke zur Befestigung an einer Raumdecke (R), vorzugsweise nach einem der Ansprüche 5 bis 8, aufweist und dass, vorzugsweise,
- die Deckenplatte (17) lösbar an dem Befestigungssystem (10), vorzugsweise der Trägerschiene (11), angeordnet ist,
- die Deckenplatte (17) relativ zu dem Befestigungssystem (10), vorzugsweise der Trägerschiene (11), und/oder dem Luftauslasskasten (1) rotierbar an dem Befestigungssystem (10), vorzugsweise der Trägerschiene (11), gelagert ist, und/oder
- das Befestigungssystem (10) wenigstens ein, vorzugsweise von der Trägerschiene (11), dem Befestigungselement (12) und/oder dem Stützelement (13) beabstandetes, Aufhängungselement zum Befestigen, vorzugsweise zum Aufhängen, des Luftauslasskastens (5) an der Raumdecke (R) aufweist.

17. Deckenelement (2) nach Anspruch 16,
**dadurch gekennzeichnet, dass**
- der Luftauslasskastens (1) mit dem Befestigungssystem (10), vorzugsweise dem Stützelement (13), lösbar verbunden ist,
- dass die Deckenplatte (17) mit dem Befestigungssystem (10), vorzugsweise der Trägerschiene (11), insbesondere dem Verbindungsabschnitt (16), weiter insbesondere den Verbindungsabschnitten (16) jeweils, lösbar verbunden ist, und/oder
- dass der Luftauslasskasten (1) und die Deckenplatte (17) unabhängig voneinander mit dem Befestigungssystem (10) lösbar verbunden sind.
